# NEUE EUROPÄISCHE PATENTSCHRIFT

(11) **EP 0 890 379 B2**
(45) Veröffentlichungstag und Bekanntmachung des Hinweises auf die Entscheidung über den Einspruch: **28.03.2007**
(45) Hinweis auf die Patenterteilung: 17.09.2003
(21) Anmeldenummer: 98810645.6
(22) Anmeldetag: 07.07.1998
(51) Int. Cl.: A63C 9/081

(54) **Skibindung**
Ski binding
Fixation de ski

(30) Priorität: 07.07.1997 EP 97810448; 07.07.1997 EP 97810449
(43) Veröffentlichungstag der Anmeldung: 13.01.1999
(73) Patentinhaber: Fritschi AG - Swiss Bindings, 3713 Reichenbach im Kandertal (CH)
(72) Erfinder: Fritschi, Andreas, 3752 Wimmis (CH)
(74) Vertreter: Roshardt, Werner Alfred

(56) Entgegenhaltungen:
- US-A- 4 410 199
- US-A- 4 854 605

## Beschreibung

### Technisches Gebiet

Die vorliegende Erfindung betrifft eine Skibindung mit Schubefestigungsmitteln, die gelenkig um mindestens eine Querachse verschwenkbar am Ski befestigt wird.

### Stand der Technik

Hinsichtlich ihrer Funktion sind Skibindungen unterteilbar in Pistenbindungen, die nur zum Abfahren und Skifahren an Skiliften verwendet werden, und Tourenbindungen, die zusätzlich auch zum Gehen auf Skiern, insbesondere zum Aufsteigen mit Hilfe von an den Skiern befestigten Steigfellen, verwendet werden. Während erstere bloss eine zuverlässige Fixierung des Skischuhs auf dem Ski in einer sogenannten Abfahrtsstellung zu gewährleisten haben, müssen letztere zum Aufsteigen zusätzlich von der Abfahrtsstellung in eine Aufstiegsstellung der Bindung gebracht werden können, bei welcher der Skischuh meistens nur noch im Bereich der Skischuhspitze um eine Querachse verschwenkbar am Ski befestigt ist und im Fersenbereich vom Ski abhebbar ist, um zum Gehen eine Gelenkbewegung zwischen Skischuh und Ski zu ermöglichen.

An Tourenbindungen werden zum Aufsteigen und Abfahren gänzlich unterschiedliche, zum Teil gegensätzliche Anforderungen gestellt. Beim Aufstieg ist eine möglichst grosse Bewegungsfreiheit zwischen Skischuh und Ski erwünscht, um ein ungehindertes Gehen bzw. Aufsteigen zu ermöglichen. Bei der Abfahrt sind hingegen eine möglichst starre Verbindung zwischen Ski und Skischuh einerseits und zwischen Skischuh und Fuss/Unterschenkel andrerseits erwünscht, um eine optimale Kontrolle bzw. Führung der Skis zu ermöglichen.

In früheren Jahren war mit den vorwiegend aus Leder hergestellten Skischuhen aufgrund der relativ kleinen Steifigkeit des Schuhleders nur eine begrenzte Stützung von Fuss/Unterschenkel erreichbar. Dadurch wurde einerseits ein Teil der zum Aufsteigen erforderlichen Fussbeweglichkeit bereits durch die Flexibilität der Skischuhe selbst erreicht, andrerseits konnten Tourenbindungen verwendet werden, welche die Flexibilität von Schuhschaft und Schuhsohle nicht einschränkten. So wird z.B. in AT 343 522 (Hausleithner) eine Tourenbindung beschrieben, welche für ein bequemes Aufsteigen die Beweglichkeit einer flexiblen Schuhsohle unterstützt, indem sie einerseits um eine erste Querachse im Bereich der Schuhspitze verschwenkbar am Ski gelagert ist und andrerseits im Ballenbereich um eine zweite Querachse zusätzlich knickbar ist.

Seit dem Aufkommen von Kunststoff-Skischuhen sind jedoch auch Skitourenfahrer nicht mehr bereit, auf den wesentlich grösseren Halt und die dadurch bessere Skiführung bei der Abfahrt zu verzichten, die mit Skitourenschuhen aus Kunststoff erreichbar sind. Heute sind praktisch nur noch Kunststoff-Skitourenschuhe mit steifer Schuhsohle und für solche Skischuhe geeignete Skibindungen auf dem Markt erhältlich. Eine solche Tourenbindung, welche insbesondere auch sämtliche Sicherheitsanforderungen moderner Pistenbindungen erfüllt, wird in WO 96/23559 (Fritschi) beschrieben. Skibindungen dieser Art sind in der Aufstiegsstellung typischerweise um eine horizontale Querachse im Bereich der Schuhspitze schwenkbar.

Da eine Schwenkbewegung mit steifer Fusssohle um eine Schwenkachse im Zehenspitzenbereich nicht dem durch die Anatomie des menschlichen Körpers vorgegebenen natürlichen Bewegungsablauf entspricht, wurden verschiedene Anstrengungen zur Entwicklung von Tourenbindungen unternommen, die einen ergonomischeren Bewegungsablauf beim Aufsteigen ermoglichen (siehe z.B. US-A-4 854 605).

In CH- 659 397 (Flückiger) wird eine Skibindung mit einem Gehzusatz beschrieben, der in einer ersten Phase der Gelenkbewegung eine Schwenkbewegung um eine Querachse im Fussballenbereich und in einer zweiten Phase eine Schwenkbewegung um eine Querachse im Zehenspitzenbereich ermöglicht. Der Schuh ist somit über eine doppelgelenkartige Verbindung mit zwei verschiedenen Schwenkachsen mit dem Ski verbunden. Während dieser Gehzusatz eine gewisse Annäherung an einen natürlichen Bewegungsablauf ermöglicht, weist er erstens den Nachteil auf, dass der Übergang der Gelenkbewegung von einer Schwenkbewegung um die erste Querachse zu einer Schwenkbewegung um die zweite Querachse abrupt erfolgt, was eine ruckartige Änderung des Bewegungsablaufs für den Skiläufer zur Folge hat, wodurch bei jedem Schritt ein Schlag auf das Schienbein und/oder die Ferse übertragen wird. Zweitens ist die konstruktionsbedingte Bindungshöhe und daraus folgend die Höhe der Schuhposition über dem Ski beträchtlich. Zusätzlich muss der Gehzusatz für die Abfahrt von der Bindung entfernt und separat mitgetragen werden.

Die WO 87/01296 (LaFranconi) zeigt eine Bindung, bei welcher das Gelenk zwischen Bindungsplatte und Ski vor der Schuhspitze liegt. Um die Nachteile dieses Bindungstyps zu vermeiden und eine physiologisch bessere Bewegung beim Gehen zu erreichen, wird unter dem Fussballen ein Abstandshalter zwischen Ski und Bindungsplatte aufgestellt, so dass eine Kippbewegung um einen Punkt möglich ist, der gegenüber der Fussspitze zurückversetzt ist und praktisch unter dem Fussballen liegt. Der Abstandshalter ist eine praktisch vertikal zur Skioberfläche stehende Platte, die Teil eines zusammenklappbaren Mechanismus ist, so dass sie während der Abfahrt unter der Bindungsplatte flach verstaut werden kann. Die Bindungsplatte ist am vorderen Ende über ein Doppelgelenk mit dem Ski verbunden. Der Abstandshalter ist an der Bindungsplatte angebracht und bildet eine Art Wippe mit nach unten zeigender Spitze, an welcher eine Rolle gelagert ist. Die Rolle rollt auf der flachen Skioberseite und bewegt sich beim Gehen hin und her entsprechend der Kippbewegung der Bindungsplatte. Am vorderen Ende hat das Verbindungsstück Stopper, welche die maximale obere Schwenklage des Verbindungsstücks definieren. Aus der skiparallelen Lage kann das Verbindungsstück also nicht weiter nach oben geschwenkt werden, als es die Stopper zulassen. Die Stopper stellen auf diese Weise sicher, dass die Bindungsplatte in der Aufstiegsstellung nicht über die "Nulllage" (skiparallele Lage) hinaus in eine "negative" Neigungslage geht.

### Darstellung der Erfindung

Aufgabe der vorliegenden Erfindung ist die Bereitstellung einer Skibindungung, durch welche die Nachteile der bekannten Skibindungen überwunden werden.

Die Lösung der Aufgabe ist Gegenstand des Patentanspruchs 1.

Vorteilhafte weiter bildungen der Erfindung sind Gegenstand der abhangigen Ansprüche.

Die erfindungsgemässe Skibindung weist Mittel zur Befestigung eines Schuhs an der Bindung auf, die gelenkig um mindestens eine Querachse verschwenkbar am Ski befestigt sind. Zusätzlich weist die erfindungsgemässe Skibindung einen die Gelenkbewegung zwischen den Schuhbefestigungsmitteln und dem Ski steuernden Kurvenkörper mit einer mindestens in einem Bereich in Skilängsrichtung konvex gekrümmten Oberfläche auf.

Damit der Kurvenkörper seine Führungsfunktion für die Gelenkbewegung überhaupt ausüben kann, muss das Gelenk zwischen Schuhbefestigungsmitteln und Ski natürlich mehr als nur einen (Rotations-) Freiheitsgrad haben, da ein Dreh- bzw. Schwenkgelenk mit genau einem Rotationsfreiheitsgrad, wie es bei bekannten Tourenbindungen üblich ist, eine Kreisbewegung erzwingt, deren Bahn nicht mehr zusätzlich gesteuert werden kann. Ein Gelenk, das einerseits erlaubt, die Schuhbefestigungsmittel um eine Querachse verschwenkbar am Ski zu befestigen, und andrerseits mehr als nur einen (Rotations-) Freiheitsgrad aufweist, kann z.B. auf einem Doppelgelenk mit zwei Schwenkachsen, einem Dreh-Schubgelenk, einem Kurvengelenk u.a. beruhen. Zur besseren Unterscheidung wird im folgenden für eine reine Dreh- bzw. Schwenkbewegung um eine feste Dreh- bzw. Schwenkachse der Begriff "Schwenkbewegung" verwendet, während die gelenkige Relativbewegung zwischen dem Ski einerseits und dem Schuh bzw. der Schuhbefestigungsmittel andrerseits im allgemeinen mit "Gelenkbewegung" bezeichnet wird.

Der erfindungsgemässe Kurvenkörper steuert die Gelenkbewegung mittels eines Abwälzvorgangs zwischen der konvex gekrümmten Oberfläche und einer Gegenfläche.

Der Abwälzvorgang zwischen der konvex gekrümmten Oberfläche, die in Skilängsrichtung eine Abroll- bzw. Abwälzkurve definiert, und der Gegenfläche kann aus einem reinen, gleitfreien Abrollen bzw. Abwälzen oder einem mit Gleiten kombiniertem Abwälzen bestehen. Im folgenden werden die Begriffe "Abwälzen" und die daraus abgeleiteten Begriffe sowohl für ein gleitfreies Abwälzen als auch für ein mit Gleiten kombiniertes Abwälzen verwendet.

Des weiteren ist der Begriff "Skibindung" im folgenden nicht fälschlicherweise so zu verstehen, dass eine Skibindung ausschliesslich auf Skis montiert werden kann. Unter Skibindung wird vielmehr eine Bindung verstanden, die nebst dem Anbringen auf Pisten- und Tourenskis auch auf alle anderen Arten von Skis, Snowboards, Big-Foots, Schneeschuhen, Rollenskis, Schlittschuhkufen und ähnlichen Geräten anbringbar ist, die eine bewegliche Verbindung zwischen einem Schuh und dem Gerät erfordern.

Die erfindungsgemässe Vorrichtung gewährleistet einen ergonomischen, ruckfreien Bewegungsablauf beim Aufsteigen mit Skieren. Ein weiterer Vorteil ergibt sich bei der Verwendung einer erfindungsgemässen Tourenbindung in Verbindung mit einer bei Tourenbindungen üblichen Steighilfe. Da die erfindungsgemässe Bindung bereits für eine wesentliche Erleichterung des Aufsteigens insbesondere auch in steilem Gelände sorgt, muss die in Verbindung mit der erfindungsgemässen Bindung eingesetzte Steighilfe im Vergleich zu Steighilfen bei bekannten Tourenbindungen die Schuhferse weniger hoch unterstützen, um das selbe Ausmass an Erleichterung beim Aufstieg zu bewirken. Somit sind in Verbindung mit der erfindungsgemässen Bindung kleinere und deshalb leichtere Steighilfen verwendbar als bei herkömmlichen Tourenbindungen.

Bei einer bevorzugten Ausführungsform der Erfindung ist bei abgesenktem Skischuh der Kurvenkörper in einem Bereich zwischen dem Skischuh und dem Ski, in Skilängsrichtung betrachtet vor der Schuhmitte angeordnet. Vorzugsweise ist der Kurvenkörper so ausgebildet und angeordnet, dass mindestens in einer Phase der Gelenkbewegung zum Aufsteigen der Kurvenkörper so abgewälzt wird, dass der Abstand zwischen der Schuhferse und der Auflagelinie des Kurvenkörpers bei zunehmender Anhebung der Schuhferse zunimmt.

Vorzugsweise ist der Kurvenkörper zum Zwecke einer Längsführung des Kurvenkörpers während der Gelenkbewegung mit mindestens zwei stufenförmig angeordneten Oberflächen versehen. Die stufenförmig angeordneten Oberflächen können zur Zusammenwirkung mit entsprechend ausgebildeten stufenförmig ausgebildeten Oberflächen auf dem Ski oder auf am Ski befestigten Bindungsteilen ausgebildet sein.

Der Kurvenkörper ist bei einer bevorzugten Ausführungsform der erfindungsgemässen Skibindung an den Schuhbefestigungsmitteln und/oder an anderen am Schuh angebrachten Bindungsteilen derart angeordnet, dass bei abgesenktem Schuh die konvex gekrümmte Oberfläche auf der Unterseite des Kurvenkörpers liegt, die der Skioberseite gegenüberliegt. Vorzugsweise ist weiter auf dem Ski und/oder auf den am Ski angebrachten Bindungsteilen eine Rippe quer zur Skilängsrichtung derart unter dem Kurvenkörper angeordnet, dass mindestens in einer Phase der Gelenkbewegung der Kurvenkörper auf der Rippe abgewälzt wird, wobei in dieser Phase der Abstand zwischen der Schuhferse und der Auflagelinie des Kurvenkörpers bei zunehmender Anhebung der Schuhferse im wesentlichen konstant bleibt.

Weiter wird eine Ausführungsform der Erfindung bevorzugt, bei welcher der Kurvenkörper als integraler Teil der Schuhbefestigungsmittel ausgeführt ist. Bevorzugterweise umfassen die Schuhbefestigungsmittel einen Träger, auf dem der Skischuh befestigbar ist, wobei der Kurvenkörper als Vorderpartie dieses Trägers ausgeführt ist.

Die erfindungsgemässe Bindung umfasst weiter eine doppelgelenkartige Vorrichtung, wobei die Schuhbefestigungsmittel um eine erste Querachse verschwenkbar an einem Zwischenglied angelenkt sind, welches um eine zweite Querachse verschwenkbar am Ski angelenkt ist. Vorzugsweise ist die erste Querachse als schwenkbare Verbindung zwischen dem Zwischenglied und dem Kurvenkörper ausgebildet.

Eine weitere vorteilhafte Ausführungsform der Erfindung zeichnet sich durch eine zwischen dem Zwischenglied und den Schuhbefestigungsmitteln wirkende Feder aus, die derart ausgebildet und angeordnet ist, dass sie einer Schwenkbewegung der Schuhbefestiungsmittel in Richtung einer zunehmender Anhebung der Schuhferse um die erste Querachse herum entgegenwirkt. Vorzugsweise ist weiter eine zwischen dem Zwischenglied und dem Ski wirkende Feder vorgesehen, die derart ausgebildet und angeordnet ist, dass sie einer Schwenkbewegung des Zwischengliedes in Richtung eines zunehmenden Winkels zwischen dem Ski und dem Zwischenglied um die zweite Querachse herum entgegenwirkt. Vorteilhafterweise sind die beiden Federn derart ausgebildet und angeordnet, dass durch die zwischen dem Zwischenglied und dem Ski wirkende Feder bezüglich der zweiten Querachse ein grösseres Drehmoment ausgeübt wird als durch die zwischen dem Zwischenglied und den Schuhbefestigungsmitteln wirkende Feder bezüglich der ersten Querachse.

Die nachfolgende detaillierte Beschreibung von Ausführungsbeispielen der vorliegenden Erfindung dienen in Verbindung mit den beiliegenden Zeichnungen nur als Beispiel für ein besseres Verständnis der Erfindung und sind nicht als Einschränkung des Schutzbereichs der Patentansprüche aufzufassen. Für den Fachmann sind aus der nachfolgenden Beschreibung in Verbindung mit den beiliegenden Zeichnungen und der Gesamtheit der Patentansprüche weitere vorteilhafte Ausführungsformen und Merkmalskombinationen ohne weiteres erkennbar, die jedoch immer noch innerhalb des Bereichs der vorliegenden Erfindung liegen.

### Kurze Beschreibung der Zeichnungen

Die Zeichnungen stellen erläuternde Beispiele für das Verständnis der Erfindung sowie bevorzugte Ausführungsformen der vorliegenden Erfindung dar. Es zeigen:
- Fig. 1.a: schematische Seiten-Teilansicht eines erläutenden Beispiels einer Skibindung, in einer Position mit abgesenkter Schuhferse;
- Fig. 1.b: schematische Seiten-Teilansicht des Beispiels aus Figur 1.a in einer ersten Gelenk-Position mit angehobener Schuhferse;
- Fig. 1.c: schematische Seiten-Teilansicht des Beispiels aus Figur 1.a in einer zweiten Gelenk-Position mit angehobener Schuhferse;
- Fig. 2: perspektivische Detailansicht des Zwischenglieds gemäss dem in den Figuren 1.a bis 1.c dargestellten Beispiel;
- Fig. 3.a: Seiten-Teilansicht einer ersten bevorzugten Ausführungsform der erfindungsgemässen Skibindung;
- Fig. 3.b: Seiten-Detailansicht des Zwischenglieds gemäss der in Figur 3.a dargestellten Ausführungsform der Erfindung;
- Fig. 3.c: schematische Seiten-Teilansicht der Ausführungsform aus Figur 3.a in einer ersten Gelenk-Position;
- Fig. 3.d: schematische Seiten-Teilansicht der Ausführungsform aus Figur 3.a in einer zweiten Gelenk-Position;
- Fig. 3.e: schematische Seiten-Teilansicht der Ausführungsform aus Figur 3.a in einer dritten Gelenk-Position;
- Fig. 3.f: schematische Seiten-Teilansicht der Ausführungsform aus Figur 3.a in einer vierten Gelenk-Position;
- Fig. 4.a: schematische Seiten-Teilansicht einer zweiten bevorzugten Ausführungsform der erfindungsgemässen Skibindung, in einer Position mitabgesenkter Schuhferse;
- Fig. 4.b: schematische Seiten-Teilansicht der Ausführungsform aus Figur 4.a in einer ersten Gelenk-Position mit angehobener Schuhferse;
- Fig. 4.c: schematische Seiten-Teilansicht der Ausführungsform aus Figur 4.a in einer zweiten Gelenk-Position mit angehobener Schuhferse;
- Fig. 5.a: perspektivische Detailansicht des Zwischenglieds gemäss der in den Figuren 4.a bis 4.c dargestellten Ausführungsform der Erfindung;
- Fig. 5.b: Querschnitt entlang der Linie A-A in der Figur 4.a.

Grundsätzlich sind in den Figuren gleiche Teile mit gleichen Bezugszeichen versehen.

### Wege zur Ausführung der Erfindung

Die Figuren 1 und 2 stellen eine Skibindung mit einem Kurvenkörper 280 dar. Als Gelenk mit mehr als nur einem (Rotations-) Freiheitsgrad zwischen einem Schuhträger 260 der Schuhbefestigungsmittel und der Skioberseite 210 weist das in den Figuren 1 und 2 dargestellte Beispiel eine doppelgelenkartige Vorrichtung auf. Der Träger 260 mit einem vorderen Sohlenniederhalter 270 ist um eine erste Querachse 230 verschwenkbar an einem Zwischenglied 240 angelenkt, das um eine zweite Querachse 220 verschwenkbar an einem Befestigungsteil 250 angelenkt ist. Wie in der Figur 2 deutlich zu sehen ist, besteht das Zwischenglied 240 bei diesem Beispiel aus einer Mittelplatte, die bei abgesenkter Position der Bindung im wesentlichen parallel zur Skioberseite ist, und zwei Seitenteilen, die mit Bohrungen für die Schwenkachsen 220 und 230 versehen sind. Das Befestigungsteil 250 ist mit Schrauben 252, 254 am Ski (nicht dargestellt) befestigbar. Das plattenförmige Befestigungsteil 250 ist hinter der Lagerstelle für die zweite Querachse 220, in Skilängsrichtung betrachtet nach hinten, verlängert. Die Oberseite dieser Verlängerung bildet die Gegenfläche 251, auf welcher die weiter unten erwähnte konvex gekrümmte Oberfläche 281 des Kurvenkörpers 280 abgewälzt wird. Zuhinterst, im wesentlichen unterhalb des Fussballenbereichs des auf dem Schuhträger 260 befestigten Skischuhs (nicht dargestellt) ist am Befestigungsteil 250 eine quer zur Skilängsrichtung verlaufende Rippe 290 angeformt.

Am Träger 260 ist in seinem vordersten Bereich ein Kurvenkörper 280 angeformt, der als integraler Bestandteil des Trägers 260 ausgebildet ist. Der Kurvenkörper hat an seiner Unterseite eine in Skilängsrichtung konvex gekrümmte Oberfläche 281, welche eine Abwälz-/Abrollkurve definiert, wobei die Oberfläche quer zur Skilängsrichtung gerade ausgebildet ist.

Bei dem in den Figuren 1 und 2 dargestellten Beispiel ist der Kurvenkörper 280 (und somit der Träger 260) hinter der Position der Schuhspitze des auf dem Schuhträger 260 fixierten Skischuhs, im Fussballenbereich, um die Querachse 230 verschwenkbar am Zwischenglied 240 angelenkt. Die Bindungsbestandteile sind derart angeordnet, dass der Ablauf der Gelenkbewegung zwischen dem Schuhträger 260 bzw. dem Schuh und dem Ski beim Anheben der Schuhferse in drei Phasen erfolgt.

In Figur 1.a ist die Bindung in der Position mit abgesenkter Schuhferse, am Anfang der ersten Phase, dargestellt. In der ersten Phase (Abstossphase) der Bindungs-Gelenkbewegung wird der Kurvenkörper 280 auf der Rippe 290 abgewälzt, wobei der Abstand zwischen der Schuhferse und der Auflagelinie 285 des Kurvenkörpers 280 (Berührungslinie zwischen konvexer Oberfläche 281 und Gegenfläche 251) im wesentlichen konstant bleibt. In der ersten Phase übt der Skiläufer die grössten Kräfte über den Schuh und die Bindung auf den mit seinem Gewicht belasteten Ski aus, deshalb ist ein kleiner Abstand zwischen der Schuhferse und der Auflagelinie 285 des Kurvenkörpers und somit ein kleiner Gelenkhebel von Vorteil.

In der zweiten Bindungs-Bewegungsphase (Abrollphase) wird beim weiteren Anheben der Schuhferse der Kurvenkörper 280 mit seiner konvex gekrümmten Oberfläche 281 auf der Gegenfläche 251 abgewälzt. Aufgrund der gelenkigen Befestigung des Kurvenkörpers 280 am Zwischenglied 240 besteht das Abwälzen nicht aus einer reinen, gleitfreien Abwälzbewegung, sondern aus einer Kombination von Abwälzen/Abrollen und Gleiten. Durch diese Abwälzbewegung nimmt der Abstand zwischen der Schuhferse und der Auflagelinie 285 des Kurvenkörpers 280 in der zweiten Phase kontinuierlich zu, indem die Auflagelinie 285 des Kurvenkörpers 280 auf der Gegenfläche 251 kontinuierlich nach vorne wandert. In der in Figur 1.b dargestellten zweiten Phase nehmen die durch den Skiläufer auf den Ski auszuübenden Kräfte kontinuierlich ab. Die zweite Phase wird mit dem Erreichen eines ersten Anschlags (nicht dargestellt) zur Begrenzung der Schwenkbewegung um die erste Querachse 230 abgeschlossen. Der erste Anschlag blockiert eine Weiterführung der Schwenkbewegung um die Querachse 230.

Wird die Gelenkbewegung zwischen Schuh und Ski in gleicher Richtung weitergeführt, so ist in der in Figur 2.c dargestellten dritten Phase (Schwungphase) der Bewegung des Bindungsgelenks die erste Querachse 230 durch den ersten Anschlag blockiert, wodurch die Gelenkbewegung nur noch aus einer Schwenkbewegung um die zweite Querachse 220 besteht. Am Ende der dritten Phase verlagert der Tourenskiläufer sein Gewicht auf den anderen Ski und er beginnt, den im wesentlichen bis zu diesem Zeitpunkt auf dem Schnee ruhenden Ski nachzuziehen. Beim Nachziehen und anschliessenden Vorwärtsschieben des entlasteten Skis wird der Schuh bzw. die Schuhbefestigungsmittel bezüglich des Skis in einer umgekehrten Gelenkbewegung in die Ausgangsposition zurückgeführt.

In den Figuren 3.a bis 3.f ist eine erste bevorzugte Ausführungsform der Erfindung dargestellt, die dem in den Figuren 1 und 2 dargestellten und weiter oben beschriebenen Beispiel ähnlich ist. Das Zwischenglied 340 ist wesentlich kürzer ausgeführt als das weiter oben beschriebene Zwischenglied 240, und die Querachse 330 ist im Bereich unterhalb der Schuhspitze am als integraler Bestandteil des Schuhträgers 360 ausgebildeten Kurvenkörper 380 angeordnet. Trotz der Anordnung der Querachse 330 im Bereich der Schuhspitze ergibt sich durch die Wirkung des Kurvenkörpers 380 für die erste Phase des Bewegungsablaufs angenähert ein Drehpunkt im Fussballenbereich und somit ein ergonomischer Bewegungsablauf.

Nebst dem ersten Anschlag zur Begrenzung der Schwenkbewegung um die erste Querachse 330 (analog zu dem in den Figuren 1 und 2 beschriebenen Beispiel) ist bei der in den Figuren 3.a bis 3.f beschriebenen ersten Ausführungsform der Erfindung zur Begrenzung der Schwenkbewegung um die erste Querachse in umgekehrter Richtung ein zweiter Anschlag vorgesehen, damit ein Schwenken in Richtung des Absenkens der Ferse über die Gelenkposition bei abgesenktem Schuh hinaus verunmöglicht wird. Damit wird verhindert, dass das Doppelgelenk in der Abfahrtsstellung der Bindung einer nach oben gerichteten Kraft der Schuhspitze, wie sie z.B. beim Skifahren mit Rücklage entstehen kann, unerwünschterweise nachgibt. Die Blockierung der Schwenkbewegung um die erste Querachse 330 durch den zweiten Anschlag kann aber auch in der Aufstiegsstellung der Bindung nützlich sein, z.B. beim Ausführen von Treppenschritten oder Spitzkehren im Aufstieg. Zur Bildung des zweiten Anschlags für die erste Querachse 330 ist am Kurvenkörper 380 ein Vorsprung angeformt, der in der Bindungsposition mit abgesenkter Schuhferse mit seiner Vorderseite 382 gegen eine entsprechend geformte Hinterseite 342 des Zwischenglieds 340 stösst.

In den Figuren 3.c - 3.f ist die in der Figur 3.a dargestellte Ausführungsform der Erfindung in verschiedenen Gelenkstellungen - d.h. mit auf verschiedene Höhen angehobener Schuhferse - dargestellt. In Figur 3.c ist die Bindung in der Position mitabgesenkter Schuhferse, am Anfang des Bewegungsablaufs für einen Aufstiegsschritt, dargestellt. Das Zwischenglied 340 ist am Ende mit der ersten Querachse 330 nach oben angehoben, und seine Hinterseite 342 stösst gegen die entsprechend geformte Vorderseite 382 an einem am Kurvenkörper 380 angeformten Vorsprungs und bildet dadurch einen Anschlag zur Begrenzung der Schwenkbewegung um die erste Querachse 330, damit ein Schwenken in Richtung des Absenkens der Ferse über die Gelenkposition bei abgesenktem Schuh hinaus - oder ein Anheben des Skischuhs im Bereich der Schuhspitze - verunmöglicht wird. Beim Anheben der Ferse (Figuren 3.d bis 3.e) wandert die Auflagelinie 385 des Kurvenkörpers 380 auf dem Befestigungsteil 350 kontinuierlich nach vorne, wobei gleichzeitig das Zwischenglied 340 im Bereich seiner ersten Querachse 330 zunächst abgesenkt und später wieder angehoben wird. Insgesamt liefert auch diese Ausführungsform der Erfindung einen runden, ergonomischen Bewegungsablauf.

Im Unterschied zum weiter oben beschriebenen Beispeil ist bei der in den Figuren 3.a bis 3.f dargestellten ersten bevorzugten Ausführungsform keine Rippe am Ende des Befestigungsteils 350 angeformt. Dadurch entfällt bei dieser Ausführungsform die weiter oben erwähnte Abstossphase des Bindungs-Bewegungsablaufs.

Es ist jedoch auch eine alternative Ausführungsform möglich, die sämtliche Merkmale der in den Figuren 3.a bis 3.f dargestellten Ausführungsform aufweist und zur Bereitstellung eines dreiphasigen Bewegungsablaufes eine zum Beispiel der Figuren 1.a - 1.c analoge Querrippe aufweist. Als weitere Alternative (sowohl zum Beispiel der Figuren 1.a - 1.c als auch zur Ausführungsform der Figuren 3.a bis 3.f) kann die Querrippe anstatt auf der Gegenfläche, die dem Kurvenkörper gegenüberliegt, auf dem Kurvenkörper selbst angeformt sein, ohne dass dadurch Funktion und Zweck der Querrippe wesentlich geändert wird.

In den Figuren 4 und 5 ist eine zweite bevorzugte Ausführungsform der Erfindung dargestellt, die dem in den Figuren 1 und 2 dargestellten Beispiel sowie der in den Figuren 3.a bis 3.f dargestellten ersten bevorzugten Ausführungsform ähnlich ist.

Als Gelenk zwischen dem Schuhträger 460 der Schuhbefestigungsmittel und der Skioberseite 410 weist die in den Figuren 4 und 5 dargestellte Ausführungsform der Erfindung wiederum eine doppelgelenkartige Vorrichtung auf: der Träger 460 mit einem vorderen Sohlenniederhalter 470 ist um eine erste Querachse 430 verschwenkbar an einem Zwischenglied 440 angelenkt, das um eine zweite Querachse 420 verschwenkbar an einem Befestigungsteil 450 angelenkt ist.

Wie in der Figur 5.a zu erkennen ist, besteht das einstückige Zwischenglied 440 bei der dritten bevorzugten Ausführungsform der Erfindung aus einer mittleren, plattenförmigen Stegpartie 445 und zwei plattenförmigen seitlichen Schenkelpartien 444, 446. Die Platten der beiden Schenkelpartien 444, 446 sind ungefähr rechtwinklig zur Platte der Stegpartie 445 angeordnet. Die Schenkelpartien 444, 446 sind mit Bohrungen 448.1 - 448.4 für die Schwenkachsen 420 und 430 versehen. Ungefähr mittig zwischen den beiden Schenkelpartien 444, 446 ist an der bezüglich der Skilängsrichtung vorderen Seite ein Nocken 447 an der Stegpartie 445 angeformt, der zur Aufnahme der nachfolgend beschriebenen Druckfeder 425 ausgebildet ist.

Das einstückige Befestigungsteil 450 ist mit Schrauben am Ski befestigbar. Das Befestigungsteil 450 ist hinter der Lagerstelle für die zweite Querachse 420, in Skilängsrichtung betrachtet, nach hinten plattenförmig verlängert. An den Seitenrändern der Oberseite dieser plattenförmigen Verlängerung 453 sind die Gegenflächen 451.1 - 451.4 ausgebildet, auf welchen die nachfolgend erwähnten konvex gekrümmten Oberflächen 481.1 - 481.4 des Kurvenkörpers 480 abgewälzt werden.

Am Träger 460 ist in seinem vordersten Bereich ein Kurvenkörper 480 angeformt, der als integraler Bestandteil des Trägers 460 ausgebildet ist. An den Seitenrändern der Unterseite des Kurvenkörpers 480 sind vier in Skilängsrichtung konvex gekrümmte Oberflächen 481.1 - 481.4 ausgebildet, welche eine Abwälz-/Abrollkurve definieren.

Im Gegensatz zu den weiter oben beschriebenen Ausführungsformen bestehen bei der in den Figuren 4 und 5 dargestellten Ausführungsform der Erfindung die gekrümmte Oberfläche des Kurvenkörpers 480 sowie die entsprechende Gegenfläche auf der Oberseite des Befestigungsteils 450 nicht aus je einer einzigen, durchgehenden Fläche, sondern sie sind je in vier Teilflächen 481.1 - 481.4 bzw. 451.1 - 451.4 unterteilt. Dies ist am besten im Querschnitt der Figur 5.b zu erkennen. Zwei gekrümmte Teilflächen 481.1, 481.2 des Kurvenkörpers 480 sind derart angeordnet, dass sie eine dem einen Seitenrand des Kurvenkörpers 480 entlang verlaufende Stufe bilden. Durch die beiden Gegenflächen 451.1, 451.2 wird eine entsprechende Stufe am entsprechenden Längsrand auf der Oberseite der plattenförmigen Verlängerung 453 des Befestigungsteils 450 gebildet. Die beiden Stufen wirken beim Abwälzen des Kurvenkörpers 480 auf der plattenförmigen Verlängerung 453 derart zusammen, dass der Kurvenkörper 480 in Längsrichtung einseitig geführt wird. Auf der anderen Seite des Kurvenkörpers 480 sind zwei weitere gekrümmte Oberflächen 481.3, 481.4 derart angeordnet, dass sie eine dem anderen Seitenrand des Kurvenkörpers 480 entlang verlaufende weitere Stufe bilden. Analog wird durch die beiden weiteren Gegenflächen 451.3, 451.4 eine entsprechende Stufe am entsprechenden anderen Längsrand auf der Oberseite der plattenförmigen Verlängerung 453 des Befestigungsteils 450 gebildet, wobei die beiden Stufen wiederum beim Abwälzen des Kurvenkörpers 480 auf der plattenförmigen Verlängerung 453 derart zusammenwirken, dass der Kurvenkörper 480 in Längsrichtung einseitig geführt wird. Insgesamt dient die plattenförmige Verlängerung 453 somit als Führungsschiene zur Längsführung des Kurvenkörpers 480, wenn letzterer auf der Oberseite der plattenförmigen Verlängerung 453 des Befestigungsteils 450 abgewälzt wird.

Weiter ist die Mittelpartie der Oberseite derplattenförmigen Verlängerung 453 mit einer rinnenförmigen Vertiefung 455 versehen, welche in Skilängsrichtung angeordnet ist. Durch die Längsrinne 455 wird einerseits Platz für den vordersten Teil des Schuhträgers 460 und den untersten Teil des Sohlenniederhalters 470 geschaffen, wenn diese Teile im Verlaufe der Gelenkbewegung zwischen dem Schuhträger 460 bzw. dem Schuh und dem Ski beim Anheben der Schuhferse nach unten bewegt werden. Andrerseits dient die Rinne auch zur Wegbeförderung von Schnee, der beim Gehen mit der Skibindung in den Gelenkbereich und den Bereich zwischen dem Schuhträger 460 sowie der Skioberseite 410 eindringt. Die Rinne 455 ist derart ausgebildet, dass allfällig in den Bindungsbereich eingedrungener Schnee aufgrund der Gelenkbewegung durch die entsprechend ausgebildeten Vorderpartie des Schuhträgers 460 und/oder des Sohlenniederhalters 470 durch die Rinne 455 hindurch nach hinten wegbefördert wird.

In Figur 4.a ist die Bindung in der Position mitabgesenkter Schuhferse dargestellt. Die Figur 4.b zeigt die Bindung in einer Position, bei welcher der Schuhträger 460 gegenüber der Skioberseite 410 einen Winkel von ungefähr 60 Grad einschliesst. Bei der in der Figur 4.c dargestellten Position wurde der Schuhträger 460 um über 90 Grad aus der horizontalen Position bewegt.

Analog zu der in den Figuren 3.a bis 3.f beschriebenen ersten bevorzugten Ausführungsform der Erfindung ist bei der in den Figuren 4 und 5 beschriebenen zweiten bevorzugten Ausführungsform der Erfindung zur Begrenzung der Schwenkbewegung um die erste Querachse 430 in Rückwärtsrichtung wiederum ein Anschlag vorgesehen, der dem weiter oben beschriebenen zweiten Anschlag entspricht. Dem Vorsprung, der gemäss der zweiten Ausführungsform der Erfindung mit seiner Vorderseite 382 gegen eine entsprechend geformte Hinterseite 342 des Zwischenglieds 340 stösst, entspricht bei der dritten Ausführungsform der Erfindung ein Vorsprung, der mit seiner Vorderseite 482 gegen eine entsprechend geformte Hinterseite 442 des Zwischenglieds 440 stösst.

Bei der in den Figuren 4 und 5 dargestellten zweiten bevorzugten Ausführungsform der Erfindung fehlt jedoch ein dem ersten Anschlag bei den weiter oben beschriebenen Ausführungsformen der Erfindung entsprechender Anschlag, welcher in einer bestimmten Position die Weiterführung der Schwenkbewegung um die Querachse 430 blockieren würde. Vielmehr ist sogar der Sohlenniederhalter 470 derart ausgebildet, dass seine vorderseitige Aussenseite eine konvex gekrümmte Konturlinie definiert. Dadurch wirkt bei einer sehr grossen Auslenkung des Schuhträgers aus der Ruheposition, wie sie beispielsweise in der Figur 4.c dargestellt ist, derSohlenniederhalter 470 quasi als Fortsetzung und Kurvenkörpers und steuert die Gelenkbewegung, indem er auf dem Befestigungsteil 450 abgewälzt wird. Um in der Aufstiegsstellung trotz des fehlenden ersten Anschlages eine ausreichende Stabilität der Bindung zur Erleichterung z.B. beim Ausführen von Treppenschritten oder Spitzkehren zu gewährleisten, sind gemäss der zweiten Ausführungsform der Erfindung zwei Federn 425, 435 an der Bindung angeordnet.

Die Zugfeder 435 (auch Steigfeder genannt) ist einerseits am Zwischenglied 440 - konkret an der Innenseite der Schenkelpartie 446 des Zwischengliedes 440 - und andrerseits an einer Längsaussenseite des Kurvenkörpers 480 befestigt. Die Zugfeder 435 wirkt somit beim Anheben der Schuhferse der Schwenkbewegung um die erste Querachse 430 entgegen und verhindert, dass, wenn der Skiläufer den Skischuh mitsamt des über die Bindung an ihm angebrachten Skis anhebt, das hintere Skiende nach unten hängt.

Die Druckfeder 425 ist zwischen der vorderen Partie des Befestigungsteils 450 und dem Zwischenglied 440 angeordnet und wirkt der Schwenkbewegung um die zweite Querachse 420 derart entgegen, dass das Zwischenglied 440 um die zweite Schwenkachse 420 herum nach unten, in Richtung zur Skioberseite 410 hin gedrückt wird. Die Druckfeder 425 wird zwischengliedseitig vom an der vorderen Seite derZwischengliedstegpartie 445 angeformten Nocken 447 aufgenommen.

Die beiden Federn 425, 435 sind derart ausgebildet und angeordnet, dass durch die Druckfeder 425 bezüglich der zweiten Schwenkachse 420 ein grösseres Drehmoment ausgeübt wird als durch die Zugfeder 435 bezüglich der ersten Schwenkachse 430. Dadurch wird gewährleistet, dass während der ganzen Gelenkbewegung, die im wesentlichen zwischen dem Schuhträger 460 und der Befestigungsplatte 450 ausgeführt wird, der als integraler Teil des Schuhträgers 460 ausgebildete Kurvenkörper 480 stets auf der plattenförmigen Verlängerung 453 des Befestigungsteils 450 abgewälzt wird und die Gelenkbewegung somit durch den Kurvenkörper gesteuert wird.

Um zu verhindern, dass bei einer Entlastung der Fersenpartie des Schuhträgers 460 das Zwischenglied 440 durch die Druckfeder 425 um die zweite Schwenkachse 420 herum nach unten auf die Skioberseite 410 gedrückt und dadurch aufgrund der konvexen Krümmung des Kurvenkörpers 480 die Fersenpartie des Schuhträgers 460 von der Skioberseite 410 weg angehoben wird, ist das durch die zweite Schwenkachse 420 definierte Schwenkgelenk derart ausgebildet und angeordnet, dass es mit einer beträchtlichen Reibung jeglicher Schwenkbewegung um die zweite Schwenkachse herum entgegenwirkt. Im Gegensatz dazu ist das durch die erste Schwenkachse 430 definierte Schwenkgelenk möglichst reibungsfrei ausgebildet, um beim Aufsteigen eine leichtgängige Gelenkbewegung der Skibindung zu erreichen.

Insgesamt liefert die in den Figuren 4 und 5 dargestellte Ausführungsform der Erfindung einen noch runderen und ergonomischeren Bewegungsablauf als die weiter vorne beschriebenen Ausführungsformen der Erfindung.

Bei einer weiteren, nicht in den Zeichnungen dargestellten Ausführungsform der Erfindung ist der Kurvenkörper nicht an den Schuhbefestigungsmitteln, sondern an der Skioberseite angeordnet, wobei die konvex gekrümmte Oberfläche auf der Oberseite des Kurvenkörpers liegt. Der Abwälzvorgang findet dann zwischen dieser konvex gekrümmten Oberfläche und einer Gegenfläche statt, die entweder auf der Unterseite der Schuhbefestigungsmittel oder des Skischuhs liegt.

Bei einer weiteren Variante der Erfindung ist nicht nur der Kurvenkörper, sondern auch die Gegenfläche in Skilängsrichtung gekrümmt. Die Abwälzkurve ergibt sich dann durch das Abwälzen einer gekrümmten Oberfläche auf einer anderen gekrümmten Oberfläche.

Als Alternative zu den Schuhbefestigungsmitteln gemäss den bisher dargestellten Ausführungsformen, die einen Schuhträger und einen Sohlenniederhalter umfassen, können bei einer weiteren Ausführungsform der Erfindung die Schuhbefestigungsmittel z.B. in der Skischuhsohle eingelassene Lagerbuchsen umfassen, die welche entsprechende Zapfen am Zwischenglied eingreifen können.

Bei einer weiteren Ausführungsform der Erfindung kann zur Reibungsverminderung zwischen dem Kurvenkörper und der Gegenfläche, auf welcher die konvex gekrümmte Oberfläche des Kurvenkörpers abgewälzt wird, eine Roll- oder Gleitvorrichtung vorgesehen sein. So kann beispielsweise unterhalb des Kurvenkörpers ein Rollschlitten oder ein Gleitschlitten vorgesehen sein, dessen Oberseite die Gegenfläche bildet, auf welcher die konvexe Oberfläche des Kurvenkörpers gleitfrei abgewälzt wird, wobei sich gleichzeitig der Rollschlitten bewegt. Anstelle eines Rollschlittens kann auch einen Serie von Rollen auf der Gegenfläche vorgesehen sein, auf denen der Kurvenkörper abgewälzt wird. Als Variante können die Rollen auch entlang der konvex gekrümmten Kurvenlinie des Kurvenkörpers angeordnet sein und auf der nicht verschiebbaren Gegenfläche abgewälzt werden.

Bei einer anderen Ausführungsform ist der Kurvenkörper mittels eines Schubgelenks an den Schuhbefestigungsmitteln oder der Skioberseite befestigt. Zur Vermeidung eines Gleitens zwischen der konvex gekrümmten Oberfläche des Kurvenkörpers und der Gegenfläche ist beim Abwälzen zwischen Kurvenkörper und Gegenfläche der Kurvenkörper entlang des Schubgelenks verschiebbar.

Als weitere Variante kann der Kurvenkörper zur Vermeidung eines Gleitens zwischen der konvex gekrümmten Oberfläche des Kurvenkörpers und der Gegenfläche um eine weitere Querachse verschwenkbar an den Schuhbefestigungsmitteln oder der Skioberseite befestigt sein.

Zusammenfassend ist festzustellen, dass durch die Erfindung eine Tourenbindung bereit gestellt wird, die einen ergonomischen, der Anatomie des menschlichen Körpers entsprechenden Bewegungsablauf beim Gehen und insbesondere beim Aufsteigen mit Skis ermöglicht. Oberhalb des Sprunggelenks ergibt sich für den Skiläufer selbst bei Verwendung eines Skischuhs mit steifer Schuhsohle ein ähnlicher Bewegungsablauf wie beim Laufen oder Gehen mit einem Laufschuh mit weicher Sohle.

## Patentansprüche

1. Skibindung mit Schuhbefestigungsmitteln (260, 270; 360, 370; 460, 470; 660, 670; 760, 770), die gelenkig am Ski befestigt sind, wobei die Schuhbefestigungsmittel (260, 270; 360, 370; 460, 470) um eine erste Querachse (230; 330; 430) verschwenkbar an einem Zwischenglied (240; 340; 440) angelenkt sind, welches um eine zweite Querachse (220; 320; 420) verschwenkbar am Ski angelenkt ist, wobei die zweite Querachse (220; 320; 420) bei abgesenktem Schuh in Abfahrtsstellung in Skilängsrichtung betrachtet vor der Schuhspitze angeordnet ist, und mit einem die Gelenkbewegung zwischen den Schuhbefestigungsmitteln (260, 270; 360, 370; 460, 470; 660, 670; 760, 770) und dem Ski steuernden Kurvenkörper (280; 380; 480; 680; 780) für einen ruckfreien Bewegungsablauf beim Aufsteigen mit einer mindestens in einem Bereich in Skilängsrichtung konvex gekrümmten Oberfläche (281; 381; 481; 681; 781) **gekennzeichnet durch** einen Anschlag (382, 342) für die erste Querachse, welcher sowohl in einer Aufstiegsstellung als auch in einer Abfahrtsstellung der Skibindung die Schwenkbewegung um die erste Querachse (330) in Richtung eines Absenkens der Schuhferse über die relative Gelenkposition von Zwischenglied zu Schuhbefestigungsmittel, wie sie bei abgesenktem Schuh in Abfahrtsstellung gegeben ist, hinaus verunmöglicht.

2. Skibindung nach Anspruch 1, **dadurch gekennzeichnet, dass** bei abgesenktem Schuh der Kurvenkörper (280; 380; 480; 680; 780) in einem Bereich zwischen Schuh und Ski, in Skilängsrichtung betrachtet vor der Schuhmitte angeordnet ist.

3. Skibindung nach Anspruch 1 oder 2, **dadurch gekennzeichnet, dass** der Kurvenkörper (280; 380; 480; 680; 780) derart ausgebildet und angeordnet ist, dass mindestens in einer Phase der Gelenkbewegung der Kurvenkörper (280; 380; 480; 680; 780) so abgewälzt wird, dass der Abstand zwischen der Schuhferse und der Auflagelinie (285; 385; 485; 685; 785) des Kurvenkörpers (280; 380; 480; 680; 780) bei zunehmender Anhebung der Schuhferse zunimmt.

4. Skibindung nach einem der Ansprüche 1 bis 3, **dadurch gekennzeichnet, dass** der Kurvenkörper (480) zur Längsführung des Kurvenkörpers (480) während der Gelenkbewegung mit mindestens zwei stufenförmig angeordneten Oberflächen (481.1, 481.2, 481.3, 481.4) versehen ist.

5. Skibindung nach einem der Ansprüche 1 bis 4, **dadurch gekennzeichnet, dass** der Kurvenkörper (280; 380; 480; 680; 780) an den Schuhbefestigungsmitteln (260, 270; 360, 370; 460, 470; 660, 670; 760, 770) und/oder den am Schuh angebrachten Bindungsteilen derart angeordnet ist, dass bei abgesenktem Schuh die konvex gekrümmte Oberfläche (281; 381; 481; 681; 781) auf der Unterseite des Kurvenkörpers (280; 380; 480; 680; 780) liegt.

6. Skibindung nach Anspruch 5, **dadurch gekennzeichnet, dass** auf dem Ski und/oder auf den am Ski angebrachten Bindungsteilen eine Rippe (290) quer zur Skilängsrichtung derart unter dem Kurvenkörper (280) angeordnet ist, dass mindestens in einer Phase der Gelenkbewegung der Kurvenkörper (280) auf der Rippe (290) abgewälzt wird, wobei der Abstand zwischen der Schuhferse und der Auflagelinie (285) des Kurvenkörpers (280) bei zunehmender Anhebung der Schuhferse im Wesentlichen konstant bleibt.

7. Skibindung nach einem der Ansprüche 1 bis 6, **dadurch gekennzeichnet, dass** der Kurvenkörper (280; 380; 480; 680; 780) als Teil der Schuhbefestigungsmittel (260, 270; 360, 370; 460, 470; 660, 670; 760, 770) ausgeführt ist.

8. Skibindung nach Anspruch 7, **dadurch gekennzeichnet, dass** die Schuhbefestigungsmittel (260, 270; 360, 370; 460, 470; 660, 670; 760, 770) einen Träger (260; 360; 460; 660; 760) umfassen, auf dem der Skischuh befestigbar ist, wobei der Kurvenkörper (280; 380; 480; 680; 780) als Vorderpartie dieses Trägers (260; 360; 460; 660; 760) ausgebildet ist.

9. Skibindung nach einem der Ansprüche 1 bis 8, **gekennzeichnet durch** eine zwischen dem Zwischenglied (440) und den Schuhbefestigungsmitteln (460) wirkende Feder (435), die derart ausgebildet und angeordnet ist, dass sie einer Schwenkbewegung der Schuhbefestigungsmittel (460) in Richtung einer zunehmender Anhebung der Schuhferse um die erste Querachse 430 herum entgegenwirkt.

10. Skibindung nach einem der Ansprüche 1 bis 9, **gekennzeichnet durch** eine zwischen dem Zwischenglied (440) und dem Ski wirkende Feder (425), die derart ausgebildet und angeordnet ist, dass sie einer Schwenkbewegung des Zwischengliedes (460) in Richtung eines zunehmenden Winkels zwischen dem Ski und dem Zwischenglied (440) um die zweite Querachse (420) herum entgegenwirkt.

11. Skibindung nach Anspruch 9 und 10, **dadurch gekennzeichnet, dass** die beiden Federn (425, 435) derart ausgebildet und angeordnet sind, dass durch die zwischen dem Zwischenglied (440) und dem Ski wirkende Feder (425) bezüglich der zweiten Querachse (420) ein grösseres Drehmoment ausgeübt wird als durch die zwischen dem Zwischenglied (440) und den Schuhbefestigungsmitteln (460) wirkende Feder (435) bezüglich der ersten Querachse (430).

12. Skibindung nach einem der Ansprüche 1 bis 11, **dadurch gekennzeichnet, dass** bei abgesenktem Schuh die erste Querachse (230; 330; 430) in Skilängsrichtung betrachtet hinter der Schuhspitze angeordnet ist.

13. Skibindung nach einem der Ansprüche 1 bis 12, **gekennzeichnet durch** eine Ausbildung und Anordnung des Kurvenkörpers (280; 380; 480; 680) derart, dass der Abwälzvorgang zwischen der konvex gekrümmten Oberfläche (281; 381; 481; 681) und einer Gegenfläche aus einem mit Gleiten kombinierten Abwälzen besteht.

## Claims

1. A ski binding with boot fastening means (260, 270; 360, 370; 460, 470; 660, 670; 760, 770) which are hinged onto the ski, the boot fastening means (260, 270; 360, 370; 460, 470) being hinged, so as to be pivotable about a first transverse axis (230; 330; 430), on an intermediate member (240; 340; 440) which is hinged onto the ski so as to be pivotable about a second transverse axis (220; 320; 420), which second transverse axis (220; 320; 420), when the boot is lowered in the downhill position, is arranged in front of the toe of the boot when viewed in the longitudinal direction of the ski, and with a cam body (280; 380; 480; 680; 780) controlling the hinged movement between the boot fastening means (260, 270; 360, 370; 460, 470; 660, 670; 760, 770) and the ski for a non-jerky motion when ascending and having a convex curved surface (281; 381; 481; 681; 781) at least in one region in the longitudinal direction of the ski, **characterized by** a stop (382, 342) for the first transverse axis, which stop, both in an ascending position and also in a downhill position of the ski binding, disables the pivoting movement about the first transverse axis (330) in the direction of lowering of the boot heel beyond the relative articulation position of intermediate member to boot fastening means as it occurs with the boot lowered in the downhill position.

2. A ski binding according to claim 1,
**characterized in that** when the boot is lowered the cam body (280; 380; 460; 680; 780) is arranged in a region between boot and ski, in front of the centre of the boot when viewed in the longitudinal direction of the ski.

3. A ski binding according to claim 1 or 2, **characterized in that** the cam body (280; 380; 480; 680; 780) is so formed and arranged that at least in one phase of the hinged movement the cam body (280; 380; 480; 680; 780) is rolled off in such a way that the distance between the heel of the boot and the bearing line (285; 385; 485, 685; 785) of the cam body (280, 380; 480; 680; 780) increases as the lifting of the boot heel increases.

4. A ski binding according to any one of claims 1 to 3, **characterized in that** for longitudinal guiding of the cam body (480) during the hinged movement the cam body (480) is provided with at least two stepped surfaces (481.1, 481.2, 481.3, 481.4).

5. A ski binding according to any one of claims 1 to 4, **characterized in that** the cam body (280; 380; 480; 680; 780) is so arranged on the boot fastening means (260, 270; 360, 370; 460, 470; 660, 670; 760, 770) and/or on the binding parts attached to the boot that when the boot is lowered the convex curved surface (281; 381; 481; 681; 781) lies on the underside of the cam body (280; 380; 480; 680; 780).

6. A ski binding according to claim 5, **characterized in that** on the ski and/or on the binding parts attached to the ski a rib (290) is arranged beneath the cam body (280), transversely to the longitudinal direction of the ski, such that at least in one phase of the hinged movement the cam body (280) is rolled off on the rib (290), the distance between the heel of the boot and the bearing line (285) of the cam body (280) remaining substantially constant as the lifting of the boot heel increases.

7. A ski binding according to any one of claims 1 to 6, **characterized in that** the cam body (280; 380; 480; 680; 780) is constructed as part of the boot fastening means (260, 270; 360, 370; 460, 470; 660, 670; 760, 770).

8. A ski binding according to claim 7, **characterized in that** the boot fastening means (260, 270; 360, 370; 460, 470; 660, 670; 760, 770) comprise a support (260; 360; 460; 660; 760) on which the ski boot is fastenable, the cam body (280; 380; 480; 680; 780) being formed as the front part of this support (260; 360; 460; 660; 760).

9. A ski binding according to any one of claims 1 to 8, **characterized by** a spring (435) which acts between the intermediate member (440) and the boot fastening means (460) and is formed and arranged such that it opposes a pivoting movement of the boot fastening means (460) about the first transverse axis (430) in the direction of increasing lifting of the boot heel.

10. A ski binding according to any one of claims 1 to 9, **characterized by** a spring (425) which acts between the intermediate member (440) and the ski and is formed and arranged such chat it opposes a pivoting movement of the intermediate member (460) about the second transverse axis (420) in the direction of an increasing angle between the ski and the intermediate member (440).

11. A ski binding according to claim 9 and 10, **characterized in that** the two springs (425, 435) are formed and arranged such that a greater torque is exerted by means of the spring (425) acting between the intermediate member (440) and the ski with respect to the second transverse axis (420) than by means of the spring (435) acting between the intermediate member (440) and the boot fastening means (460) with respect to the first transverse axis (430).

12. A ski binding according to any one of claims 1 to 11, **characterized in that** when the boot is lowered the first tranverse axis (230; 330; 430) is arranged behind the toe of the boot when viewed in the longitudinal direction of the ski.

13. A ski binding according to any one of claims 1 to 12, **characterized by** the formation and arrangement of the cam body (280; 380; 480; 680) such that the rolling off process between the convex curved surface (281; 381; 481; 681) and a complementary surface consists of rolling off combined with sliding.

## Revendications

1. Fixation de ski équipée de moyens (260, 270 ; 360, 370 ; 460, 470 ; 660, 670 ; 760, 770) d'assujettissement d'une chaussure, fixés au ski de manière articulée, les moyens (260, 270 ; 360, 370 ; 460, 470) d'assujettissement d'une chaussure étant articulés avec faculté de pivotement autour d'un premier axe transversal (230 ; 330 ; 430), sur une pièce intercalaire (240 ;340 ;440), qui est articulée au ski avec faculté de pivotement autour d'un second axe transversal (220 ;320 ;420), étant entendu que le second axe transversal (220 ;320 ;420), si l'on considère la chaussure abaissée en position de descente dans la direction longitudinale du ski, est disposé en amont de la pointe de chaussure et avec un corps de came (280 ; 380 ; 480 ; 680 ; 780) qui commande le mouvement articulé entre les moyens (260, 270 ; 360, 370 ; 460, 470 ; 660, 670 ; 760, 770) d'assujettissement de la chaussure et le ski, et présente une surface (281 ; 381 ; 481 ; 681 ; 781) à courbure convexe dans la direction longitudinale du ski, dans au moins une région, pour un déroulement sans à-coups des mouvements lors de la montée, **caractérisée par** une butée (382,342) pour le premier axe transversal, laquelle, aussi bien dans la position de montée que dans la position de descente de la fixation de ski, interdit le mouvement pivotant autour du premier axe transversal (330), dans le sens de l'abaissement du talon au-delà de la position articulée relative depuis la pièce intercalaire jusqu'au moyen d'assujettissement de chaussure, position articulée obtenue lorsque la chaussure est abaissée en position de descente.

2. Fixation de ski selon la revendication 1, **caractérisée par le fait que**, lorsque la chaussure est abaissée, le corps de came (280 ; 380 ; 480 ; 680 ; 780) est disposé dans une région située entre la chaussure et le ski, avant le centre de ladite chaussure en considérant la direction longitudinale du ski.

3. Fixation de ski selon la revendication 1 ou 2, **caractérisée par le fait que** le corps de came (280 ; 380 ; 480 ; 680 ; 780) est réalisé et disposé de façon que, durant au moins une phase du mouvement articulé, ledit corps de came (280 ; 380 ; 480 ; 680 ; 780) soit animé d'un roulement tel que la distance, comprise entre le talon de la chaussure et la ligne (285 ; 385 ; 485 ; 685 ; 785) de contact à plat dudit corps de came (280 ; 380 ; 480 ; 680 ; 780), augmente au fur et à mesure de l'accroissement du soulèvement dudit talon de chaussure.

4. Fixation de ski selon l'une des revendications 1 à 3, **caractérisée par le fait que**, en vue du guidage longitudinal du corps de came (480) au cours du mouvement articulé, ledit corps de came (480) est pourvu d'au moins deux surfaces (481.1, 481.2, 481.3, 481.4) agencées en forme de gradin.

5. Fixation de ski selon l'une des revendications 1 à 4, **caractérisée par le fait que** le corps de came (280 ; 380 ; 480 ; 680 ; 780) est disposé, sur les moyens (260, 270 ; 360, 370 ; 460, 470 ; 660, 670 ; 760, 770) d'assujettissement de la chaussure et/ou sur les parties de la fixation qui sont implantées sur ladite chaussure, de façon telle que, lorsque ladite chaussure est abaissée, la surface (281 ; 381 ; 481 ; 681 ; 781) à courbure convexe se trouve à la face inférieure dudit corps de came (280 ; 380 ; 480 ; 680 ; 780).

6. Fixation de ski selon la revendication 5, **caractérisée par le fait qu'**une nervure (290), ménagée sur le ski et/ou sur les parties de ladite fixation qui sont implantées sur le ski, occupe une position sous-jacente au corps de came (280), transversalement par rapport à la direction longitudinale du ski, de façon telle que ledit corps de came (280) soit animé d'un roulement sur ladite nervure (290), durant au moins une phase du mouvement articulé, sachant que la distance, comprise entre le talon de la chaussure et la ligne (285) de contact à plat du corps de came (280), demeure sensiblement constante au fur et à mesure de l'accroissement du soulèvement dudit talon de chaussure.

7. Fixation de ski selon l'une des revendications 1 à 6, **caractérisée par le fait que** le corps de came (280 ; 380 ; 480 ; 680 ; 780) est conçu comme une partie des moyens (260, 270 ; 360, 370 ; 460, 470 ; 660, 670 ; 760, 770) d'assujettissement de la chaussure.

8. Fixation de ski selon la revendication 7, **caractérisée par le fait que** les moyens (260, 270 ; 360, 370 ; 460, 470 ; 660, 670 ; 760, 770) d'assujettissement de la chaussure englobent un support (260 ; 360 ; 460 ; 660 ; 760) auquel la chaussure de ski peut être assujettie, le corps de came (280 ; 380 ; 480 ; 680 ; 780) étant réalisé comme une partie antérieure de ce support (260 ; 360 ; 460 ; 660 ; 760).

9. Fixation de ski selon l'une des revendications 1 à 8, **caractérisée par** un ressort (435) qui agit entre la pièce intercalaire (440) et les moyens (460) d'assujettissement de la chaussure, et est d'une réalisation et d'une disposition telles qu'il s'oppose à un mouvement pivotant desdits moyens (460) d'assujettissement de la chaussure, autour du premier axe transversal (430), dans le sens d'un soulèvement croissant du talon de la chaussure.

10. Fixation de ski selon la revendication 1 à 9, **caractérisée par** un ressort (425) qui agit entre la pièce intercalaire (440) et le ski, et est d'une réalisation et d'une disposition telles qu'il s'oppose à un mouvement pivotant de ladite pièce intercalaire (460), autour du second axe transversal (420), dans le sens d'un angle croissant entre le ski et la pièce intercalaire (440).

11. Fixation de ski selon les revendications 9 et 10, **caractérisée par le fait que** les deux ressorts (425, 435) sont réalisés et disposés de façon que le ressort (425), agissant entre la pièce intercalaire (440) et le ski, impose un couple de rotation plus grand, par rapport au second axe transversal (420), que celui imposé, vis-à-vis du premier axe transversal (430), par le ressort (435) agissant entre ladite pièce intercalaire (440) et les moyens (460) d'assujettissement de la chaussure.

12. Fixation de ski selon l'une des revendications 1 à 11, **caractérisée par le fait que**, lorsque la chaussure est abaissée, le premier axe transversal (230 ; 330 ; 430) se trouve derrière la pointe de ladite chaussure en considérant dans la direction longitudinale du ski.

13. Fixation de ski selon l'une des revendications 1 à 12, **caractérisée par** une réalisation et une disposition du corps de came (280 ; 380 ; 480 ; 680) telles que le processus de roulement, entre la surface (281 ; 381 ; 481 ; 681) à courbure convexe et une surface complémentaire, se présente comme un roulement combiné à un glissement.
